# EUROPÄISCHE PATENTSCHRIFT

(11) **EP 0 243 730 B1**
(45) Veröffentlichungstag und Bekanntmachung des Hinweises auf die Patenterteilung: **04.07.1990**
(21) Anmeldenummer: 87104980.5
(22) Anmeldetag: 03.04.1987
(51) Int. Cl.: B65D 81/32, B65D 25/08

(54) **Zweikomponentenflasche**
Bottle with two compartments
Flacon à deux compartiments

(30) Priorität: 09.04.1986 DE 3611925
(43) Veröffentlichungstag der Anmeldung: 04.11.1987
(73) Patentinhaber: Robert Finke Kommanditgesellschaft, D-5950 Finnentrop 12 (DE)
(72) Erfinder: Lautenschläger, Horst, D-6101 Modautal 1 (DE); Konetzka, Jürgen, D-6100 Darmstadt-Eberstadt (DE); Schumacher, Clemens, D-5708 Sundern 1 (DE)
(74) Vertreter: Rieder, Hans-Joachim, Dr.

(56) Entgegenhaltungen:
- WO-A-81/01400
- US-A- 3 521 745
- US-A- 4 102 451

## Beschreibung

Die Erfindung bezieht sich auf eine Zweikomponentenflasche gemäß Oberbegriff des Anspruchs 1.

Eine Taillenflasche dieser Art ist durch die CH-PS 628 585 bekannt. Das Herausdrücken des Stopfens geschieht dort über eine mit ihrem flaschenseitigen Ende bis vor diesen reichende Stange. Letztere sitzt betätigungszugänglich in einer mit einem Stopfenvorsprung in den Hals der Taillenflasche eingesteckten Flaschenverschlußkappe. Diese ist mit einer Metallkapsel gesichert, die im Zentrum deckenseitig freigelassen ist zum Durchtritt eines die Flaschenverschlußkappenoberseite überragenden, zusammendrückbaren Buchsenabschnitts. Der Buchsenabschnitt ist harmonikaartig gestaltet und faßt reibungsschlüssig den in seine Höhlung eingesteckten oberen Endabschnitt des Stabes. Ein im Abstand zum zusammendrückbaren Buchsenabschnitt gehaltenes Druckstück kann nach Freigabe in einem führenden Unterteil axial in Richtung des Stopfens verlagert werden. Um zufälliges Auslösen zu vermeiden, steht das Druckstück in Bajonettschlitzverbindung zum genannten Teil. Eine solche Ausgestaltung ist nicht fur fertigungsaufwendig, sondern auch in hohem Maße gebrauchsnachteilig. Im Hinblick auf das erstgenannte Kriterium bedarf es des Einsatzes speziellen Materiales zur Bildung des axial elastischen bzw. zusammendrückbaren Buchsenabschnitts. Außerdem sitzt die Stange dezentral. Hieraus ergibt sich die Gefahr eines Verkippens des Stopfens, was sein Ausdrücken erschwert. Schließlich fehlt es an einer exakten Stangen-Ausrichtung.

Aufgabe der Erfindung ist es, eine gattungsgemäße Taillenflasche in herstellungstechnisch einfacher, gebrauchsvorteilhafter Weise so auszubilden, daß bei güntigerer Krafteinleitung ein verkippungsfreies Aufheben des kammerteilenden Stopfenverschlusses erreicht wird.

Gelöst ist diese Aufgabe durch die im Anspruch 1 angegebene Erfindung.

Die Unteransprüche sind vorteilhafte Weiterbildungen der erfindungsgemäßen Taillenflasche.

Zufolge solcher Ausgestaltung ist die Gebrauchsfunktion einer gattungsgemäßen Taillenflasche wesentlich verbessert; vor allem ergibt sich ein völlig verkippungsfreies Ausdrücken des Stopfens aus seiner die beiden Komponenten separierenden Schließstellung. Die baulichen Mittel sind einfach und zweckmäßig. So ist so vorgegangen, daß Stange und Stopfen miteinander verbunden sind, die mit Schraubgewinde aufsitzende Flaschenverschlußkappe eine Stoßschulter besitzt, welche in Grundstellung auf dem Stirnende der Verbindungsstange aufliegt, und durch eine schräg auswärts abwärts verlaufende Flanke zum justierenden bzw. zentrierenden Aufgleiten des Stirnendes der Verbindungsstange beim Aufbringen der Flaschenverschlußkappe. Im fertigungstechnischer Hinsicht ist die erwähnte Einteiligkeit günstig, ebenso in montage- und gebrauchstechnischer Hinsicht. Es kann nicht, wie beim Stand der Technik, vorkommen, daß die lose und somit unkontrollierte Stopfenscheibe sperrend in den Ausgangsweg tritt. Nutzen einer Schraubkappe ist es, daß durch zufälliges Hinfallen der Taillenflasche keinerlei axiale Auslösekräfte aufkommen können. Das Gewinde stützt vielmehr axial ab. So ist es nicht möglich, daß unbemerkt eine Vermischung der Komponenten stattfindet. Die Gebrauchssicherheit ist demzufolge unter Beteiligung einfacher, von Hause aus vorhandener Mittel vergrößert. In baulich vorteilhafter Ausgestaltung sind weiter die Flanken von einem kegelstumpfförmigen, der Stoßschulter vorge lagerten Zwischenabschnitt der Flaschenverschlußkappe geformt. Der Zwischenabschnitt bildet so praktisch einen Trichter. Andererseits erweist es sich ebenfalls als Vorteilhaft, wenn die Flanken von den Kopfflächen einzelner Nocken der Verbindungsstange gebildet sind, auf weiche ein die Stoßschulter überragender Kragen der Verschlußkappe zentrierend aufgleitet. Zur Erzielung eines genügend großen, strömungstechnisch günstigen Durchflußquerschnittes einerseits und aus Gründen der Gebrauchsstabilität und der Materialersparnis andererseits erweist es sich als vorteilhaft, daß die Verbindungsstange im Querschnitt kreuzförmig gestaltet ist. Weiter bringt die Erfindung in Vorschlag, daß in herausgedrückter Stopfenstellung die Außenflanken des Kreuzquerschnittes in Haftsitzstellung zur Taillenringinnenfläche treten. Der Stopfenquerschnitt formt dabei im Hinblick auf die im flaschenverschlußkappenseitigen Raum befindliche Komponente eine das Verteilen und Mischen fördernde Prallwand. Weiter erweist es sich als günstig, daß die Verbindungsttange rohrförmig gestaltet ist mit den Stopfen benachbarten Mantelwanddurchbrechungen, im Bereich welcher rohrwandseitige Anschläge liegen, die in herausgedrückter Stopfenstellung auf der der Flaschenverschlußkappe zugekehrten Taillenflanke aufsitzen. Solche Anschläge definieren den optimalen Rest-Verlagerungshub im Hinblick auf den Durchtritt der Flüssigkeit und das Ausweichen der verdängten Luft des unteren Raumes. Weiter ist es vorteilhaft, daß der Wurzelbereich des Zwischenabschnittes in Dichtstellung zum Flaschenhals tritt. Weiter erweist es sich als vorteilhaft, daß die Außenfläche des Kragens in Dichtstellung zum Flaschenhals trittt. Die auch in diesem Zusammenhang nützlichen, oben erläuterten Nocken können dabei so bemessen sein, daß sie einen leichten radial auswärts gerichteten Druck auf den Kragen ausüben, was die dichtende Anlage der korrespondierenden Ringwandfläche begünstigt. Weiter ist es vorteilhaft, daß der Wurzelbereich des Zwischenabschnittes in Dichtstellung zum Flaschenhals tritt. Überdies wird vorgeschlagen, daß sich an den Wurzelbereich bzw. den Kragen eine Dicht-Mantelfläche anschließt, deren Länge mindestens dem Rest-Aufschraub hub der Flaschenverschlußkappe entspricht. Endlich ist es günstig, daß die Stoßfläche von den Stirnflächen innenseitiger Längsrippen der Flaschenverschlußkappe gebildet ist. Solche Rippen versteifen den dortigen Kappenbereich und auch den Kragen, in dem sie anteilig wurzeln. Endlich besteht noch ein vorteilhaftes Merkmal darin, daß das Kopfende der Dicht-Mantelfläche in eine auswärts gerichtete Sitzringfläche übergeht, auf welche der Deckel einer Entnahmeöffnung der Flaschenverschlußkappe aufsitzt, welcher aufgeschraubt ist auf einen von der Stoßschulter ausgehenden Rohransatz der Flaschenverschlußkappe, welche Deckel mit einem Dichtring in den Rohransatz eingreift.

Der Gegenstand der Erfindung ist nachstehend anhand zeichnerisch veranschaulichter Ausführungsbeispiele näher erläutert. Es zeigt
Fig. 1 einen Teilschnitt durch eine Taillenflasche gemäß dem ersten Ausführungsbeispiel, und zwar in Schließstellung des Stopfens,
Fig. 2 eine entsprechende Darstellung bei herausgedrücktem Stopfen,
Fig. 3 eine Taillenflasche mit abgwandelter Stopfenform, gemäß dem zweiten Ausführungsbeispiel, wiederum die Stopfenschließstellung wiedergebend,
Fig. 4 dasselbe bei herausgedrücktem Stopfen,
Fig. 5 eine der Fig. 1 entsprechende Version bei aus der Taillenring-Innenfläche herausgetretenem Stopfen,
Fig. 6 den Schnitt gemäß Linie VI-VI in Fig. 5 und
Fig. 7 die mit einem Deckel verschlossene Flaschenverschlußkappe in Einzeldarstellung.

Die bspw. als Blasbehältnis erstellte Taillenflasche F bildet eine sogenannte Zwei-Komponenten-Packung. Sie ist dazu in zwei etwa volumengleiche Räume A und B aufgeteilt. Im Bereich der wespentaillenartigen Einschnürung, bezeichnet als Taillenebene E-E, trennt ein Stopfen 1 die beiden Räume A und B voneinander. Die Einschnürungsöffnung liegt im Zentrum. Ihr Durchmesser entspricht etwa einem Drittel des Flaschendurchmessers. Auf die Flaschenlänge entfällt etwa der dreifache Flaschendurchmesser.

Durch Herausdrücken des Stopfens 1 aus dem Bereich der Taillenebene E-E, was unter Zuhilfenahme einer Flaschenverschlußkappe 2 geschieht, sind die beiden Räume bzw. die darin untergebrachten Substanzen miteinander verbindbar.

Der Stopfen 1 steht in Stangenverbindung mit der Schraubgewinde 3 aufweisenden Flaschenverschlußkappe 2.

Der Stopfen ist mit der Verbindungsstange 4 einstückig. Letztere weist gemäß den Fig. 1, 2 und 5 kreuzförmigen Querschnitt auf. In herausgedrückter Stopfenstellung (vergl. Fig. 2), treten die Außenflanken 4' des Kreuzquerschnittes in Haftsitzstellung zur Tallienringinnenfläche 5. Der Stopfen 1 ragt frei in den Raum B hinein.

Auch gemäß Variante Fig. 3 und 4 ist eine reibungsschlüssige Stopfenstellung ebenfalls in herausgedrückter Lage realisiert. Dort besteht die Verbindungsstange 4 aus einem rohrförmigen Bauteil. Unmittelbar oberhalb des Stopfens 1 bildet die rohrförmige Verbindungsstange 4 zum Durchtritt der flaschenverschlußkappenseitigen Komponente Mantelwanddurchbrechungen 6 aus. Letztere sind von längsgerichteten Stegen 7 gebildet, durch deren Winkelabstand die Durchbrechungen verbleiben. Im Grunde kann auch bezüglich dieser Ausgestaltung von einer kreuzförmigen Ausgestaltung gesprochen werden, da vier solcher Stege 7 innenseitig der rohrförmigen Verbindungsstange 4 angeformt sind. Die unteren Stegenden wurzeln in der Oberseite des Stopfens 1; die oberen Enden sind am Rohrende innenseitig angebunden. Die freigespannten Stege bringen eine günstigst nutzbare Flexibilität im Hinblick auf die realisierte Haftsitzstellung zur Taillenring-Innenfläche 5, welche mit den Au- ßenfianken 4' der Stege 7 zusammenwirkt.

Außenseitig sind den Stegen 7 in der Ebene der Rohrwandung verlaufende Anschläge 8 angeformt. Die Anschläge 8 definieren die herausgedrückte Stopfenendstellung, wie sie sich aus Fig. 4 ergibt. Das untere Ende der Anschläge 8 trifft auf die der Flaschenverschlußkappe 2 zugekehrte Taillenflanke 9. Bezüglich der Anschläge liegt eine Länge zugrunde, die in der Stopfenendstellung zu hälftigen Offnungsquerschnitten beiderseits der Taillenring- Innenfläche 5 führt. Auch beim Ausführungsbeispiel gemäß den Fig. 1 und 3 kann eine entsprechende Anschlagbegrenzung realisiert sein durch Anformen solcher Anschläge an den Außenflanken 4' des Kreuzquerschnitts.

Bei allen Varianten ist der Stopfen 1 topfförmig gestaltet mit in den unteren Raum B gerichteter Topfhöhlung. Der äußere Topfrand ist gefast, dies im Interesse einer Zentrierung des Stopfens zusätzlich zu der aus der Taillenflanke zu gewinnenden Zentrierung.

Das andere Ende der Verbindungsstange 4 wirkt mit einer Stoßschulter St der Flaschenverschlußkappe 2 zusammen. Die Stoßschulter St legt sich auf das freie Stirnende 4" der Verbindungsstange 4. Auch in diesem Bereich erfolgt ein Zentrieren dieser Verbindungsstange 4. Gemäß den Varianten Fig. 1, 2 und 5 bildet die Flaschenverschlußkappe 2 dazu eine schräg auswärts sowie abwärts verlaufende Flanke 10 aus zum justierenden bzw. zentrierenden Aufgleiten des Stirnendes 4" der Verbindungsstange 4 beim Aufbringen der Flaschenverschlußkappe 2. Geformt ist die Flanke 10 von einem kegelstumpfförmigen, einen Fangtrichter formenden, der Stoßschulter St vorgelagerten Zwischenabschnitt 11 der Flaschenverschlußkappe. Oberseitig der Stoßschulter St setzt sich der Zwischenabschnitt 11 in ein zentrales, konisch zulaufendes Mündungsstück 12 fort, welches die Oberseite der Flaschenverschlußkappe 2 etwa um deren halbe Höhe überragt. Geschlossen ist die Mundstücköffnung 12 durch ein über eine Sollbruchstelle angebundenes Verschlußstück 13. Dieses kann zur Ausgabe der Mischung einfach abgezogen werden und dazu eine nicht näher dargestellte, vergrößerte Anfassung besitzen.

Der Wurzelbereich 14 des von einer deckenseitigen Einziehung der Flaschenverschlußkappe 2 gebildeten Zwischenabschnitts 11 tritt bereits in einer Teil-Aufschraubstellung dieser Verschlußkappe in Dichtstellung zur Innenfläche des Flaschenhalses 15. Der zylindrisch nach oben bis hin zur Decke der Flaschenverschlußkappe 2 verlaufende Wurzeibereich 14 bildet auch mit seinem restlichen Wandungsabschnitt eine Dicht-Mantelfläche 14'. Deren Länge entspricht mindestens dem Rest-Aufschraubhub y dieser Flaschenverschlußkappe 2.

Was die Ausgestaltung der Dicht-Mantelfläche 14' gemäß Variante Fig. 3 und 4 betrifft, so wird diese dort von einem der Decke der Flaschenverschlußkappe 2 angeformten, zylindrischen Kragen 15 gebildet. Das hier stumpfer gestaltete Mündungsstück 12 wurzelt im Ubergangsbereich zwischen Decke und dem besagten Kragen 16. Er verläuft konzentrisch zur Verschlußkappenwandung und erstreckt sich nur über eine Teilhöhe derselben (etwa ein Drittel).

Was die das Herausdrücken des Stopfens 1 veranlassenden Mittel angeht, so ergibt sich in dieser Variante auch eine leichte Abwandlung gegenüber der vorbeschriebenen Variante, und zwar dahingehend, daß die Stoßfläche St nun von den nach unten weisenden, senkrecht zur Längsmittelachse x-x der Taillenflasche F ausgerichteten Stirnflächen innenseitig der Flaschenverschlußkappe angeformter Längsrippen 17 gebildet ist. Insgesamt sind vier solcher Längsrippen 17 berucksichtigt. Sie erstrecken sich in gleichem Winkelabstand zueinander, wurzeln einerseits innenseitig des Kragens 16 und reichen andererseits oberhalb noch bis in den Bereich des Mündungsstückes 12. Die entsprechende in die Tiefe gehende Verrippung stabilisiert die diesbezügliche Zone. Unterseitig enden die genannten Stirnflächen der Längsrippen 17 in einem so großen Abstand zum dem Raum A zugewandten Kragenende, daß dort noch ein genügender axialer Übergriffbereich zwischen Kragen 16 und der Verbindungsstange 4 ver bleibt. Die Überlappungszone liegt auf Höhe des die eigentliche Dichtfläche bildenden, eingezogenen Endabschnitts des Flaschenhalses.

Diese Zone ist hier zur Zentrierung genutzt entsprechend der Funktion der Flanke 10 gemäß Fig. 1.

Hier sind diese Flanken 10 jedoch von entsprechend geschrägten Kopfflächen einzelner Nocken 18 der hier rohrförmigen Verbindungsstange 4 gebildet. Diese auch als Distanzstücke wirkenden Nocken 18 sitzen auf der Mantelfläche der Verbindungsstange 4; sie sind winkelgleich und in Viereranordnung vorgesehen. Bei Schraubzuordnung der Flaschenverschlußkappe 2 gleitet der die Schulter St überragende Abschnitt des Kragens 17 auf das obere Stirnende 4" der Verbindungsstange 4 auf. Zwischen den Nocken 18 verbleiben Durchtrittsspalte.

Da der untere äußere Rand des Kragens 17 gefast bzw. kegelstumpfförmig abgeschrägt ist, ergibt sich eine entsprechend letzte Einienkbzw. Zentrierbewegung auch gegenüber dem Flaschenhals. 15. Die Außenfläche des Kragens 17 tritt in Dichtstellung zu diesem Flaschenhals 15. Das Gegengewinde für das Schraubgewinde 3 der Flaschenverschlußkappe 2 ist mit 19 bezeichnet.

Dem Flaschenhals 15 ist außenseitig, etwa im Rücken seiner Dichtfläche eine horizontale Ringrippe 20 angeformt. Letztere erstreckt sich somit im Endbereich des Flaschenhalses und wirkt mit einer Gegenrippe 21 an der Innenwand der Flaschenverschlußkappe 2 zusammen. Die Gegenrippe 21 überspringt rastartig gleich zu Beginn des Schraubkontaktes die Ringrippe 20. Es liegt dann die Stellung gemäß den Fig. 1 und 3 vor, also eine Aufbewahrungsstellung, in der das Abschrauben der Flaschenverschlußkappe 2 gegen einen deutlichen Widerstand stattfindet bzw. bei steileren Flanken gar nicht mehr möglich ist. In dieser Stellung liegt auch bereits eine vollständige Abdichtung des Raumes A gegenüber außen vor und die Zentrierung der Verbindungsstange 4 ist bereits erfolgt.

Zur Aktivierung der Komponenten bedarf es nun eines willensbetonten weiteren Zuschraubens der Flaschenverschlußkappe 2. Der in Dichtung zur Taillenring-Innenfläche 5 stehende Stopfen wird dabei abwärts verlagert. Der Rest-Aufschraubhub y berücksichtigt dabei ein axiales Maß, welches mindestens dem Stopfensitzmaß z entspricht, so daß die Oberseite des Stopfens 1 den Fließweg in den Raum B freigibt.

Wie der Zeichnung entnehmbar, ist der Rest-Aufschraubhub y jedoch etwa um das doppelte Stopfensitzmaß z größer gewählt. Obwohl ein verhältnismäßig fester Stopfensitz, der aus Sicherheitsgründen stets anzustreben ist, überwunden werden muß, ergibt sich für die Öffnungsbewegung zufolge des relativ flachen Gewindeanstiegs trotzdem eine leichte Handhabung. Um die der herausgedrückten Stopfenstellung entsprechende Endposition auch fühlbar zu definieren, kann der Kappenrand 22 auf eine durch Wandungsversatz erzielte Schulter 23 im Mittelbereich des Raumes A auftreffen. Überlagernd oder stattdessen ist es jedoch auch zur diesbezüglichen Endbegrenzung möglich, den Stirnrand des Flaschenhalses gegen die Innenseite der Deckel der Flaschenverschlußkappe treten zu lassen.

In Fällen, in denen ein "Rührstab" von Nutzen ist, kann die oberseitig des Stopfens 1 anschließende Verbindungsstange 4 auch so weit hinter schnitten sein, daß es nicht zu einer Klemmsitzhalterung kommt, so daß die Verbindungsstange 4 in den unteren Raum B fällt. Durch Schütteln der Flasche bewegt sich dieser dann frei als Rüttelkörper im Sinne eines besseren bzw. schnelleren Vermischens der Substanzen. Fig. 6 macht diesen Freischnitt des Verbindungsstangen-Schaftes deutlich. Ansonsten ist der gleiche Aufbau gewählt, wie zu den Fig. 1 und 2 beschrieben.

Die in Fig. 7 isoliert dargestellte Flaschenverschlußkappe 2 weicht dagegen insofern ab, als dort das Mündungsstück 12 wieder dicht verschlossen werden kann. Die Bezugsziffern sind, soweit Übereinstimmung besteht, sinngemäß angewandt. Die weiterbildenden Details bestehen darin, daß das Kopfende der Dicht-Mantelfläche wandungsmäßig in eine auswärts gerichtete Ringsitzfläche 24 übergeht, auf welcher der Rand eines aufschraubbaren, die Entnahmeöffnung 12' des Mundstückes 12 verschließenden Deckels 25 aufsetzt. Dessen Innengewinde trägt das Bezugszeichen 26. Das korrespondierende Außengewinde 27' befindet sich an einem von der Stoßschulter St ausgehenden, zylindrischen Rohransatz 27 der Flaschenverschlußkappe 2. Von der Innenseite des Deckels 25 geht ein Dichtring 28 aus, welcher in die Entnahmeöffnung 12' eingreift.

Das Außengewinde 27' erstreckt sich über die gesamte Länge des Rohransatzes 27. Letzteres wirkt sich materialsparend aus und bringt zufolge des reifartigen Umgriffs trotzdem eine hohe Gebrauchsstabilität.

## Patentansprüche

1. Taillenflasche mit in der Taillenebene angeordnetem Stopfen zur Aufteilung des Flaschenvolumens in zwei voneinander getrennte Räume, bspw. für Zwei-Komponenten-Packungen, welche Räume durch Herausdrücken des Stopfens mittels einer einstoßbaren Stange aus der Taillenebene in den der Flaschenverschlußkappe abgekehrt liegenden Raum miteinander verbindbar sind, dadurch gekennzeichnet, daß Stange (4) und Stopfen (1) miteinander verbunden sind, die mit Schraubgewinde (3) aufsitzende Flaschenverschlußkappe (2) ein Stoßschulter (St) besitzt, weiche in Grundstellung auf dem Stirnende (4") der Verbindungsstange (4) aufliegt, und durch eine schräg auswärts abwärts verlaufende Flanke (10) zum justierenden bzw. zentrierenden Aufgleiten des Stirnendes (4") der Verbindungsstange (4) beim Aufbringen der Flaschenverschlußkappe (2).

2. Taillenflasche nach einem oder mehreren der vorhergehenden Ansprüche, dadurch gekennzeichnet, daß die Flanken (10) von einem kegelstumpfförmigen, der Stoßschulter (St) vorgelagerten Zwischenabschnitt (11) der Flaschenverschlußklappe (2) gebildet sind.

3. Taillenflasche nach einem oder mehreren der vorhergehenden Ansprüche, dadurch gekennzeichnet, daß die Flanken (10) von den Kopfflächen einzelner Nocken (18) der Verbindungsstange (4) gebildet sind, auf welche ein die Stoßschulter (St) überragender Kragen (17) der Flaschenverschlußkappe (2) aufgleitet.

4. Taillenflasche nach einem oder mehreren der vorhergehenden Ansprüche, dadurch gekennzeichnet, daß die Verbindungsstange (4) im Querschnitt kreuzförmig gestaltet ist.

5. Taillenflasche nach einem oder mehreren der vorhergehenden Ansprüche, dadurch gekennzeichnet, daß in herausgedrückter Stopfenstellung die Außenflanken (4') des Kreuzquerschnittes in Haftsitzstellung zur Taillenring-Innenfläche (5) treten.

6. Taillenflasche nach einem oder mehreren der vorhergehenden Ansprüche, dadurch gekennzeichnet, daß die Verbindungsstange (4) rohrförmig gestaltet ist mit dem Stopfen (1) benachbarten Mantelwanddurchbrechungen (6), im Bereich welcher rohrwandseitige Anschläge (8) liegen, die in herausgedrückter Stopfenstellung (Fig. 4) auf der der Flaschenverschlußkappe (2) zugekehrten Taiilenflanke (9) aufsitzen.

7. Taillenflasche nach einem oder mehreren der vorhergehenden Ansprüche, dadurch gekennzeichnet, daß die Außenfläche des Kragen (17) in Dichtstellung zum Flaschenhals (15) tritt.

8. Taillenflasche nach einem oder mehreren der vorhergehenden Ansprüche, dadurch gekennzeichnet, daß die Außenfläche des Kragens (17) in Dichtstellung zum Flaschenhals (15) tritt.

9. Taillenflasche nach einem oder mehreren der vorhergehenden Ansprüche, dadurch gekennzeichnet, daß sich an den Wurzelbereich (14) bzw. den Kragen (16) ene Dicht-Mantelfläche (14') anschließt, deren Länge zumindest dem Rest-Aufschraubhub (y) der Flaschenverschlußkappe (2) entspricht.

10. Taillenflasche nach einem oder mehreren der vorhergehenden Ansprüche, dadurch gekennzeichnet, daß die Stoßfläche (St) von den Stirnflächen innenseitiger Längsrippen (17) der Flaschenverschlußkappe (2) gebildet ist.

11. Taillenflasche nach einem oder mehreren der vorhergenenden Ansprüche, dadurch gekennzeichnet, daß das Kopfende der Dicht-Mantelfläche (14') in eine auswärts gerichtete Sitzringfläche (24) übergeht, auf welche der Deckel (25) einer Entnahmeöffnung (12') der Flaschenverschlußkappe (2) aufsitzt, welcher aufgeschraubt ist auf einen von der Stoßschulter (St) ausgehenden Rohransatz (27) der Flaschenverschlußkappe (2), welcher Deckel (25) mit einem Dichtring (28) in den Rohransatz (27) eingreift.

## Claims

1. Waisted bottle having a plug arranged in the waist plane for the purpose of dividing the bottle volume into two mutually separated spaces or for two-component packages, which spaces can be connected to one another by pushing the plug out of the waist plane into the space situated away from the bottle closure cap by means of a push-in rod, characterized in that rod (4) and plug (1) are connected to one another, the bottle closure cap (2), which is seated by means of a screw thread (3), has an abutting shoulder (St) which, in the initial position, rests on the front end (4") of the connecting rod (4), and by a flank (10), running obliquely outwards and downwards, for the adjusting or centring sliding of the front end (4") of the connecting rod (4) when the bottle closure cap (2) is placed on.

2. Waisted bottle according to one or more of the preceding claims, characterized in that the flanks (10) are formed by a frustoconical intermediate portion (11) of the bottle closure cap (2), said intermediate portion being placed in front of the abutting shoulder (St).

3. Waisted bottle according to one or more of the preceding claims, characterized in that the flanks (10) are formed by the top surfaces of individual cams (18) of the connecting rod (4), on which cams a collar (17), projecting above the abutting shoulder (St), of the bottle closure cap (2) slides.

4. Waisted bottle according to one or more of the preceding claims, characterized in that the connecting rod (4) is of cruciform cross-section.

5. Waisted bottle according to one or more of the preceding claims, characterized in that, in the pushe-dout position of the plug, the outer flanks (4') of the cruciform cross-section move into a wringing-fit position in relation to the inner surface (5) of the waist ring.

6. Waisted bottle according to one or more of the preceding claims, characterized in that the connecting rod (4) is of tubular configuration with circumferential-wall openings (6) adjoining the plug (1), in the region of which openings there are situated stops (8) on the tube wall which, in the pressed-out position of the plug (Fig. 4), rest on the waist flank (9) facing the bottle closure cap (2).

7. Waisted bottle according to one or more of the preceding claims, characterized in that the outer surface of the collar (17) moves into a sealing position in relation to the bottle neck (15).

8. Waisted bottle according to one or more of the preceding claims, characterized in that the outer surface of the collar (17) moves into a sealing position in relation to the bottle neck (15).

9. Waisted bottle according to one or more of the preceding claims, characterized in that, adjoining the root region (14) or the collar (16), there is a sealing circumferential surface (14'), the length of which corresponds at least to the residual screw-on travel (y) of the bottle closure cap (2).

10. Waisted bottle according to one or more of the preceding claims, characterized in that the abutting surface (St) is formed by the end faces of internal longitudinal ribs (17) of the bottle closure cap (2).

11. Waisted bottle according to one or more of the preceding claims, characterized in that the top end of the sealing circumferential surface (14') merges into an outward-directed seating ring surface (24) on which the cover (25) of a removal opening (12_{'}) of the bottle closure cap (2) is seated, which cover is screwed onto a tube socket (27), which emerges from the abutting shoulder (St), of the bottle closure cap (2) and engages by means of a sealing ring (28) into the tube socket (27).

## Revendications

1. Bouteille présentant une sorte de taille à mi-hauteur ou un cintrage et comportant un bouchon ou bonde dans un plan au niveau de sa mi-hauteur, bouteille munie, dans le plan du rétrécissement, d'une bonde destinée à partager son volume en deux espaces séparés en vue, par exemple, de constituer des emballages pour deux composants, lesquels espaces peuvent être reliés en repoussant la bonde, au moyen d'une tige déplaçable par poussée vers l'intérieur hors du plan du rétrécissement vers l'espace situé à l'opposé du bouchon de bouteille, caractérisée en ce que la tige (4) et la bonde (1) sont reliées, en ce que le bouchon (2) de bouteille monté au moyen d'un filetage (3) possède un épaulement de poussée (St) qui, en position normale, repose sur l'extrémité frontale (4") de la tige de liaison (4) et en ce qu'il présente un flanc qui s'étend obliquement vers l'extérieur et vers le bas, pour faire glisser l'extrémité frontale (4") de la tige de liaison (4) en vue de l'ajustement de sa position, c'est-à-dire de son centrage, lors de la mise en place du capuchon de fermeture (2) de bouteille.

2. Bouteille comportant une sorte de taille ou cintrage selon la revendication précédente, caractérisée en ce que les flancs (10) sont formés par une partie intermédiaire (11) de forme tronconique, située en avant de l'épaulement de poussée (St), du capuchon de fermeture (2) de bouteille.

3. Bouteille comportant un cintrage selon une ou plusieurs des revendications précédentes, caractérisée en ce que les flancs (10) sont constitués par les surfaces de tête de saillies individuelles (18) de la tige de liaison (4), sur lesquelles glisse un col (17) du capuchon de fermeture (2) de bouteille dépassant au-dessus de l'épaulement de poussée (St).

4. Bouteille comportant un cintrage selon une ou plusieurs des revendications précédentes, caractérisée en ce que la tige de liaison (4) a une section transversale en forme de croix.

5. Bouteille comportant un cintrage selon une ou plusieurs des revendications précédentes, caractérisée en ce que la bonde étant repoussée, les flancs extérieurs (4') de la section en forme de croix se placent en position d'appui avec adhérence par rapport à la surface intérieure annulaire (5) du cintrage.

6. Bouteille comportant un cintrage selon une ou plusieurs des revendications précédentes, caractérisée en ce que la tige de liaison (4) a une forme tubulaire et comporte, dans la paroi extérieure au voisinage de la bonde (1), des ouvertures (6) dans la zone desquelles se trouvent du côté de la paroi tubulaire des taquets (8) qui, la bonde étant en position repoussée (figure 4), s'appliquent sur le flanc (9) de la partie cintrée dirigée vers le capuchon de fermeture (2) de bouteille.

7. Bouteille comportant un cintrage selon une ou plusieurs des revendications précédentes, caractérisée en ce que la surface extérieure du col (17) permet d'obtenir une position d'étanchéité sur le col (15) de bouteille.

8. Bouteille comportant un cintrage selon une ou plusieurs des revendications précédentes, caractérisée en ce que la surface extérieure du col (17) permet d'obtenir une position d'étanchéité sur le col (15) de bouteille.

9. Bouteille comportant un cintrage selon une ou plusieurs des revendications précédentes, caractérisée en ce qu'une surface d'enveloppe étanche (14') se raccorde à la zone d'assise (14) et au col (16), sa longueur correspondant au moins à la course (y) de vissage résiduelle du capuchon de fermeture (2) de bouteille.

10. Bouteille comportant un cintrage selon une ou plusieurs des revendications précédentes, caractérisée en ce que la surface de poussée (St) est formée par les surfaces frontales de nervures ion- gitudinales (17) du capuchon de fermeture (2) de bouteille situées du côté intérieur.

11. Bouteille comportant un cintrage selon une ou plusieurs des revendications précédentes, caractérisée en ce que l'extrémité de tête de la surface d'enveloppe (14_{'}) étanche se transforme en une surface de siège annulaire (24) dirigée vers l'extérieur, sur laquelle est placé un couvercle (25) d'un orifice de prélèvement (12') du capuchon de fermeture (2) de bouteille, lequel est vissé sur un embout tubulaire (27) sortant l'épaulement de poussée (St) du capuchon de fermeture (2) de bouteille, lequel couvercle (25) prend prise au moyen d'un joint annulaire (28) dans l'embout tubulaire (27).
